# EUROPÄISCHE PATENTSCHRIFT

(11) **EP 0 174 470 B1**
(45) Veröffentlichungstag und Bekanntmachung des Hinweises auf die Patenterteilung: **25.11.1987**
(21) Anmeldenummer: 85109099.3
(22) Anmeldetag: 20.07.1985
(51) Int. Cl.: F25B 9/02, F25J 1/00

(54) **Kühlvorrichtung**
Refrigeration system
Système de refroidissement

(30) Priorität: 24.08.1984 DE 3431161
(43) Veröffentlichungstag der Anmeldung: 19.03.1986
(73) Patentinhaber: Licentia Patent-Verwaltungs-GmbH, 60596 Frankfurt (DE)
(72) Erfinder: Haas, Luis-Dieter, Dr., D-7100 Heilbronn-Biberach (DE)
(74) Vertreter: Amersbach, Werner, Dipl.-Ing.

## Beschreibung

Die vorliegende Erfindung betrifft eine Kühlvorrichtung mit einem Joule-Thomson-Kühler nach dem Oberbegriff des Patentanspruchs 1.

Eine solche Kühlvorrichtung ist aus der DE-A-26 38 206 bekannt. Das Freisetzen des Gases in dem weiteren Gasbehälter erfolgt dabei durch plötzliches Öffnen eines Verschlusses zu einem von dem Öffnen des ersten Ventils unterschiedlichen Zeitpunkt.

Bei einem solchen aufeinanderfolgenden Zuleiten der Gase kann es infolge der Druckunterschiede der Gase zu Kompressionsvorgängen kommen, im Verlauf derer sich Teilgasmengen erwärmen, was unerwünscht ist.

Der vorliegenden Erfindung liegt die Aufgabe zugrunde, die Kühlwirkung einer eingangs genannten Kühlvorrichtung bei geringem Aufwand und einfachem Betrieb so zu verbessern, daß Drucksprünge während der Kühlmittelzufuhr weitgehend vermieden werden.

Diese Aufgabe wird gemäß den in dem Kennzeichen des Patentanspruchs 1 angegebenen Merkmale gelöst.

Die beschriebene Kühlvorrichtung besitzt den Vorteil, daß sie mit zwei oder mehreren Gasbehältern mit unterschiedlichen Gasen betrieben werden kann, ohne daß umfangreiche und druckabhängig gesteuerte Ventile benötigt werden. Es ist immer nur eine Steuereeinheit erforderlich. Weiterhin vorteilhaft ist, daß die unterschiedlichen Gase, obwohl sie weitgehend unvermischt nacheinander durch die Düse des Joule-Thomson-Kühlers strömen, dies ohne Drucksprung tun.

Anhand des in der Zeichnung schematisch dargestellten Ausführungsbeispiels wird die Erfindung nachfolgend näher erläutert.

Die Kühlvorrichtung weist zwei Gasbehälter 2 und 3 auf, die bevorzugt aus gewendelten oder spiralförmig aufgewickelten dünnen Röhrchen bestehen. Der Gasbehälter 2, der z. B. Stickstoff unter hohem Druck enthält, ist am freien Ende verschlossen. Am anderen Ende ist er ebenfalls verschlossen, und zwar mittels eines in der Verbindungsleitung zum zweiten Gasbehälter 3 liegenden Ventils 4, das somit auch das eine Ende des Gasbehälters 3, der z. B. Argon unter hohem Druck enthält, verschließt. Das andere Ende des Gasbehälters 3 ist mittels eines weiteren Ventils 5, das in der Zuleitung zu dem Joule-Thomson-Kühler 1 liegt, ebenfalls verschlossen. Wären mehr als zwei Gasbehälter für weitere Gasarten vorgesehen, so müßten auch entsprechend die Anzahl der Ventile erhöht werden.

Die Ventile 4 und 5 sind zweckmäßig gleichartig aufgebaut und bestehen bevorzugt aus pyrotechnisch betätigbaren Ventilen (sog. Sprengventilen). Solche Sprengventile sind im allgemeinen nur einmalig von einem Zustand in den anderen schaltbar, im vorliegenden Falle nur öffenbar. Sie sind einfach und klein aufbaubar und einfach ansteuerbar. So lassen sie sich auch sehr einfach gleichzeitig ansteuern, z. B. über einen Schalter 8, der den beiden Ventilen 4 und 5 die zur Zündung des kleinen Sprengsatzes erforderliche Energie zuleitet.

Der Joule-Thomson-Kühler 1 wird bevorzugt in die Höhlung eines Dewargefäßes 6 eingesetzt, welches ein oder mehrere Infrarot-Detektorelemente 7 aufweist.

## Patentansprüche

1. Kühlvorrichtung mit einem Joule-Thomson-Kühler, mit einem ersten und wenigstens einem weiteren Gasbehälter, die unter Druck stehende unterschiedliche Kühlmittel enthalten und in Reihe hintereinanderliegend miteinander verbunden sind und mit einem ersten betätigbaren Ventil zum Steuern des Kühlmittelflusses in der Verbindungsleitung zwischen dem ersten Gasbehälter und dem Kühler, dadurch gekennzeichnet, daß in den Verbindungsleitungen zwischen dem ersten Gasbehälter (3) und dem weiteren Gasbehälter (2) weitere Ventile (4) angeordnet sind, und daß eine Vorrichtung (8) zum gleichzeitigen und gleichsinningen Betätigen des ersten Ventils (5) und der weiteren Ventile (4) vorgesehen ist.

2. Kühlvorrichtung nach Anspruch 1, dadurch gekennzeichnet, daß die Ventile (4, 5) pyrotechnisch betätigbar, insbesondere öffenbar (Sprengventile), sind.

3. Kühlvorrichtung nach Anspruch 1 oder Anspruch 2, dadurch gekennzeichnet, daß der Kühler (1) in einem weiteren Infrarotsensor (7) enthaltenden Dewargefäß (6) angeordnet ist.

4. Kühlvorrichtung nach einem der Ansprüche 1 bis 3, dadurch gekennzeichnet, daß zumindest ein Gasbehälter (2, 3) aus spiral- und/oder wendelförmig gebogenen Röhrchen besteht.

5. Kühlvorrichtung nach einem der Ansprüche 1 bis 4, dadurch gekennzeichnet, daß die Verbindungsleitungen und/oder Ventile (4, 5) so bemessen sind, daß ein Vermischen der in den Gasbehältern (2, 3) enthaltenen unterschiedlichen Kühlmittel erschwert bzw. weitgehend verhindert wird.

6. Kühlvorrichtung nach einem der Ansprüche 1 bis 5, dadurch gekennzeichnet, daß als Kühlmittel Stickstoff und Argon in den Gasbehältern (2, 3) enthalten sind.

## Claims

1. Cooling device with a Joule-Thomson cooler, with a first and at least one further gas container, which contain different coolants standing under pressure and are connected together lying one behind the other in series, and with a first actuable valve for the control of the coolant flow in the connecting duct between the first gas container and the cooler, characterised thereby, that further valves (4) are arranged in the connecting ducts between the first gas container (3) and the further gas container (2) and that a device (8) is provided for the simultaneous actuation in the same sense of the first valve (5) and the further valves (4).

2. Cooling device according to claim 1, characterised thereby, that the valves (4, 5) are pyrotechnically actuable, in particular openable (explosive valves).

3. Cooling device according to claim 2 or claim 2, characterised thereby, that the cooler (1) is arranged in a Dewar vessel (6) containing a further infrared sensor (7).

4. Cooling device according to one of the claims 1 to 3, characterised thereby, that at least one gas container (2, 3) consists of small tubes bent into spiral or helical shape.

5. Cooling device according to one of the claims 1 to 4, characterised thereby, that the connecting ducts and/or valves (4, 5) are so dimensioned that an intermixing of the different coolants contained in the gas containers (2, 3) is made difficult or largely prevented.

6. Cooling device according to one of the claims 1 to 5, characterised thereby, that nitrogen and argon are contained as coolants in the gas containers (2, 3).

## Revendications

1. Système de refroidissement à réfrigérant Joule-Thomson, comprenant un premier récipient de gaz et au moins un récipient de gaz supplémentaire, qui contiennent des fluides de refroidissement différents, maintenus sous pression, et sont raccordés en série, ainsi qu'une première soupape, susceptible d'être actionnée pour commander l'écoulement de fluide de refroidissement dans le conduit de liaison entre le premier récipient de gaz et le réfrigérant, caractérisé en ce que des soupapes supplémentaires (4) sont disposées dans les conduits de liaison entre le premier récipient de gaz (3) et le ou les récipients de gaz supplémentaires (2) et qu'un dispositif (8) est prévu pour actionner simultanément et dans le même sens la première soupape (5) et les soupapes supplémentaires (4).

2. Système selon la revendication 1, caractérisé en ce que les soupapes (4, 5) sont à actionnement pyrotechnique (soupapes à explosif), en particulier dans le sens de l'ouverture.

3. Système selon la revendication 1 ou 2, caractérisé en ce que le réfrigérant (1) est disposé dans un vase Dewar (6) contenant un élément détecteur à infrarouge (7).

4. Système selon une des revendications 1 à 3, caractérisé en ce que l'un au moins des récipients de gaz (2, 3) est formé d'un petit tube enroulé en spirale et/ou en hélice.

5. Système selon une des revendications 1 à 4, caractérisé en ce que les conduits de liaison et/ou les soupapes (4, 5) sont dimensionnés de manière que le mélange des fluides de refroidissement différents, contenus dans les récipients (2, 3), soit rendu difficile ou soit pratiquement empêché.

6. Système selon une des revendications 1 à 5, caractérisé en ce que les fluides de refroidissement contenus dans les récipients de gaz (2, 3) sont de l'azote et de l'argon.
